# EUROPÄISCHE PATENTSCHRIFT

(11) **EP 3 178 989 B1**
(45) Veröffentlichungstag und Bekanntmachung des Hinweises auf die Patenterteilung: **28.03.2018**
(21) Anmeldenummer: 16198949.6
(22) Anmeldetag: 15.11.2016
(51) Int. Cl.: D21F 1/32, D21F 7/10, D21F 7/12

(54) **VERFAHREN UND VORRICHTUNG ZUM BEHANDELN EINES PRESSFILZES**
METHOD AND DEVICE FOR TREATING A PRESS FELT
PROCÉDÉ ET DISPOSITIF DE TRAITEMENT D'UN FEUTRE DE PRESSE

(30) Priorität: 08.12.2015 DE 102015015949
(43) Veröffentlichungstag der Anmeldung: 14.06.2017
(73) Patentinhaber: Messer Austria GmbH, 2352 Gumpoldskirchen (AT); Messer Slovenija d.o.o., 2342 Ruse (SI)
(72) Erfinder: Thaller, Bernhard, 3363 Ulmerfeld-Hausmening (AT); Sibila, Dejan, 2352 Selnica ob Dravi (SI)
(74) Vertreter: Münzel, Joachim R.

(56) Entgegenhaltungen:
- EP-B1- 2 179 782
- DE-A1-102005 014 937
- DE-A1-102005 055 988
- DE-A1-102008 049 337
- DE-U1-202004 021 861

## Beschreibung

Die Erfindung betrifft ein Verfahren zum Behandeln eines zum Entwässern einer Papierbahn eingesetzten Endlosfilzes in einem Prozess zur Produktion von Papier, bei dem der Endlosfilz während eines Umlaufs mittels mindestens einer Presswalze mit der Papierbahn in Kontakt gebracht wird, dabei Wasser aufnimmt, und anschließend mit über eine Hochdruckdüse zugeführtem Reinigungswasser zur Wiederherstellung einer saugfähigen Filzstruktur behandelt, in einer Trocknungseinrichtung getrocknet und zu der Presswalze rückgeführt wird. Die Erfindung betrifft zudem eine entsprechende Maschine. In Papier- oder Kartonmaschinen werden zahlreiche umlaufende Gewebebahnen eingesetzt. So finden beispielsweise in der Siebpartie einer Papiermaschine Siebbänder Verwendung, in der Pressenpartie sind es Pressfilze und in der Trockenpartie sogenannte Trockensiebe.

Bei den in modernen Maschinen zur Herstellung von Papier oder Pappe zum Einsatz kommenden Pressfilzen handelt es sich um umlaufende Endlosfilze, die an wenigstens einer Presswalze mit der zu trocknenden Papierbahn in Kontakt gebracht wird. Der Endlosfilz nimmt dabei Wasser aus der Papierbahn auf, das anschließend in einer Trocknungseinheit entfernt wird. Die Trocknungseinheit weist dazu beispielsweise Saugpressen und/oder eine oder mehrere Rohrsauger, in welchem/welchen das Wasser dem Endlosfilz mittels Vakuum entzogen wird, auf. Anschließend wird der Endlosfilz zur Papierbahn zurückgeführt. Durch das ständige Zusammenpressen und durch Aufnahme verschiedener organischer und anorganischer Verunreinigungen geht die Wasseraufnahmefähigkeit des Pressfilzes mit der Zeit zurück. Um dem entgegenzuwirken, wird der Pressfilz zum einen mit Wasser (im Folgenden auch "Reinigungswasser" genannt) behandelt, das unter einem hohen Druck von beispielsweise zwischen 3 bar und 50 bar aus einer Düse auf den Endlosfilz aufgetragen wird. Dies führt zu einer weitgehenden Wiederherstellung einer saugfähigen Gewebestruktur. Zum anderen erfolgt zur Beseitigung der organischen und anorganischen Verunreinigungen eine Behandlung mit Reinigungsmitteln, die in flüssiger Form von Zeit zu Zeit dem Reinigungswasser zugegeben und mit diesem auf den Endlosfilz aufgetragen werden.

Vorrichtungen, bei denen eine umlaufende Gewebebahn, insbesondere ein Pressfilz, mit Hochdruckwasser gereinigt wird, finden sich beispielsweise in der DE 102 52 812 A1, der WO 00/42252 A1 oder der EP 1 085 121 B1.

In der DE 44 19 540 A1 wird eine Vorrichtung zur Reinigung einer umlaufenden Gewebebahn im laufenden Betrieb beschrieben, bei der gleichzeitig mindestens zwei unterschiedliche Medien auf die Gewebebahn aufgetragen werden. Als Reinigungsmedium kommen dabei in unterschiedlichen Kombinationen Druckluft, Wasser, Dampf oder Reinigungschemikalien, wie beispielsweise Ätznatron, zum Einsatz. Nachteilig bei diesem Gegenstand ist, dass diese Form der Reinigung mit einer erheblichen Kontamination des anfallenden Abwassers verbunden ist, mit der Folge einer aufwändigen Klärung bzw. Entsorgung.

Auch aus der DE 20 2004 021 861 U1 ist eine Vorrichtung zum Reinigen einer umlaufenden Bespannung einer Maschine, beispielsweise eines Pressfilzes einer Papiermaschine, bekannt. Bei diesem Gegenstand wird ein Reinigungsfluid, insbesondere Wasser, unter einem Druck zwischen 3 bar und 50 bar mittels einer Reinigungsdüse auf das umlaufende Gewebe aufgetragen. Die Reinigungsdüse steht dabei während der Behandlung in direktem Kontakt mit der Bespannung, um das Reinigungsfluid in die Bespannung hineinzudrücken.

Die DE 10 2005 014 937 A1 beschreibt ein Reinigungsverfahren einer Bespannung in einer Maschine zur Herstellung einer Materialbahn, insbesondere einer Faserstoffbahn wie bspw. Papier-, Karton oder Tissuebahn, bei dem eine Bespannung der Maschine, beispielsweise ein umlaufender Pressfilz, mit einem flüssigen und/oder gasförmigen Reinigungsmedium beaufschlagt wird. Bei dem Reinigungsmedium kann es sich um Wasser, Dampf, Luft, Kohlendioxid oder ein Gemisch aus zumindest zwei dieser Komponenten handeln.

Aufgrund der hohen mechanischen Belastung kommt es jedoch mit der Zeit zu einer Volumenverringerung und damit zu einer deutlichen Abnahme der Wasseraufnahmefähigkeit des Pressfilzes. Dies führt zu einem entsprechend hohen Energieverbrauch einer sich an die Pressenpartie anschließenden Trockenpartie, in der üblicherweise etwa 95% der insgesamt zur Wasserentfernung benötigten Energie einer Papiermaschine aufgewendet werden. Zudem kommt es im Gewebe des Endlosfilzes zur Einlagerung anorganischer Verunreinigungen, insbesondere Kalkablagerungen, die derzeit meist mit einer die Umwelt belastenden Säurebehandlung bekämpft wird.

Aufgabe der Erfindung ist es somit, ein Verfahren bzw. eine Maschine zur Produktion von Papier, bei dem/der die Wiederherstellung der Wasseraufnahmefähigkeit des Endlosfilzes verbessert wird und Belastungen für die Umwelt reduziert werden.

Gelöst ist dieser Aufgabe durch ein Verfahren mit den Merkmalen des Patentanspruchs 1 sowie durch eine Maschine mit den Merkmalen des Patentanspruchs 4. Erfindungsgemäß wird somit bei einem Verfahren der eingangs genannten Art und Zweckbestimmung das zur Wiederherstellung einer saugfähigen Gewebestruktur des Endlosfilzes eingesetzte Reinigungswasser stromauf zur Hochdruckdüse mit Kohlendioxid versetzt. Durch die Einleitung von Kohlendioxid in das Reinigungswasser ergeben sich eine Reihe von Vorteilen.

Zum einen wird der pH-Wert und damit der Langelier-Index des Reinigungswassers gesenkt und dadurch die Bildung von Kalkablagerungen im Endlosfilz oder auf der Oberfläche des Endlosfilzes unterdrückt. Bei einem negativen Langelier-Index werden sogar bereits bestehende Ablagerungen zur Auflösung gebracht. Dadurch kann der Einsatz von Chemikalien zur Beseitigung anorganischer Ablagerungen reduziert werden oder sogar vollständig entfallen.

Zum andern löst sich zumindest ein Teil des Kohlendioxids in dem unter Druck der Hochdruckdüse zugeführten Reinigungswasser. Das mit Kohlendioxid versetzte Reinigungswasser wird aus der Hochdruckdüse auf den Endlosfilz aufgetragen und dringt ganz oder teilweise in diesen ein, wobei es sich auf Umgebungsdruck entspannt. Bei diesem Druckabfall gast ein wesentlicher Teil des zuvor eingelösten Kohlendioxids aus und sorgt, sofern die Ausgasung innerhalb des Endlosfilzes erfolgt, für eine Volumenvergrößerung des Filzgewebes. Auf diese Weise trägt das Kohlendioxid zur Wiederherstellung der Wasseraufnahmefähigkeit des Endlosfilzes bei. Dadurch wird nicht nur die Lebensdauer des Endlosfilzes erhöht, sondern zugleich der Energiebedarf einer der Pressenpartie nachgeschalteten Trockenpartie nachhaltig gesenkt.

Das ausgasende Kohlendioxid gelangt in die Atmosphäre oder wird aufgefangen und kann in einem weiteren Prozess, beispielsweise in einem weiteren Verfahrensschritt in der Papierproduktion, eingesetzt werden. Kohlendioxid findet in der Papierherstellung in verschiedenen Prozessen Verwendung, beispielsweise bei der pH - Einstellung und Entwässerung der Fasersuspension, bei der in der DE 10 2006 042 429 A1 beschriebenen Reduzierung von Kleberresten (Stickies) in der Fasersuspension oder bei der synthetischen Herstellung von Kalziumkarbonat (CaCO₃).

Das im Reinigungswasser verbleibende Kohlendioxid reduziert zudem den Langelier-Index des Abfallwassers und mindert die Bildung von Kalkablagerungen in den entsprechenden, das Abfallwasser führenden Leitungen.

Das Kohlendioxid wird im flüssigen Zustand in das Reinigungswasser eingespeist. Zur Zuführung von Kohlendioxid im flüssigen Zustand weist das Reinigungswasser einen Druck von mindestens 5,18 bar auf, damit sich das flüssige Kohlendioxid innig mit dem Reinigungswasser vermischen und sich dadurch gut einlösen kann.

Das Reinigungswasser wird somit bevorzugt unter einem Druck von über 5,18 bar zur Hochdruckdüse transportiert und auf den Endlosfilz aufgetragen. Um mehr Kohlendioxid im Reinigungswasser lösen zu können, sieht eine vorteilhafte Ausgestaltung der Erfindung vor, das Reinigungswasser mit einem höheren Druck, beispielsweise zwischen 15 bar und 50 bar, zur Hochdruckdüse zu führen.

Ein wesentlicher Aspekt der Erfindung ist die Reduzierung anorganischer Ablagerungen auf der Oberfläche des Endlosfilzes oder im Innern des Filzgewebes. Daher sieht eine besonders vorteilhafte Ausgestaltung der Erfindung vor, dass die Zugabe von Kohlendioxid in das Reinigungswasser in Abhängigkeit von einem kontinuierlich oder in vorgegebenen Zeitabständen ermittelten chemischen oder physikalischen Parameter geregelt wird. Beispielsweise erfolgt eine Regelung auf einen bestimmten Wert oder Wertebereich von pH-Wert und/oder Langelier-Index des Reinigungswassers. Die Messung erfolgt mittels einer geeigneten Sonde, die beispielsweise im Bereich der Hochdruckdüse angeordnet ist. Der Sollwert der entsprechenden Regelgröße richtet sich nach den jeweiligen Anforderungen.

In einer besonders vorteilhaften Ausführungsform wird die Zuführung des Kohlendioxids so geregelt, dass der Langelier-Index des Reinigungswassers während der Behandlung des Endlosfilzes auf einem Wert von LSI ≤ 0 gehalten wird. Bei einem Wert des Langelier-Index von LSI = 0 kommt es nicht mehr zu Kalkablagerungen aus dem Reinigungswasser. Bei einem Langelier-Index von LSI < 0 können bereits gebildete Ablagerungen abgebaut werden. Alternativ oder ergänzend dazu können auch andere Parameter bestimmt und bei der Dosierung des Kohlendioxids einbezogen werden, wie beispielswese das Volumen des Filzes in einem vorgegebenen Abstand hinter dem Ort der Beaufschlagung des Reinigungswassers, dem Trocknungsgrad des Endlosfilzes oder dem Energieverbrauch in der sich an die Pressenpartie anschließenden Trockenpartie.

Die Aufgabe der Erfindung wird auch mit einer Maschine mit den Merkmalen des Patentanspruchs 4 gelöst.

Eine Maschine zur Produktion von Papier weist einen über mindestens eine Presswalze zum Kontaktieren mit der zu entwässernden Papierbahn sowie über mindestens eine Umlenkrolle verspannten Endlosfilz, eine Vorrichtung zum Behandeln des Endlosfilzes mit einer an eine Wasserzuleitung angeschlossenen Hochdruckdüse zum Beaufschlagen des Endlosfilzes mit Reinigungswasser und einer Trocknungseinrichtung zur Trocknung des Endlosfilzes auf, wobei in die Wasserzuleitung, stromauf zur Hochdruckdüse, eine mit einer Quelle für flüssiges Kohlendioxid strömungsverbundene Zuleitung für Kohlendioxid einmündet, und wobei das Reinigungswasser bei der Zuführung des Kohlendioxids einen Druck von mindestens 5,18 bar aufweist und das Kohlendioxid im flüssigen Zustand in das Reinigungswasser eingespeist wird. Über die mit einer Quelle für Kohlendioxid, beispielsweise ein Tank oder ein Druckgasflaschenbündel, strömungsverbundene Zuleitung wird Kohlendioxid im flüssigen Zustand in das Reinigungswasser eingespeist. Das Kohlendioxid löst sich zumindest teilweise im Reinigungswasser und wird gemeinsam mit diesem aus der Hochdruckdüse auf den Endlosfilz aufgesprüht, wobei ein Teil des Reinigungswassers in das Gewebe des Endlosfilzes eindringt. Bei dem beim Austritt aus der Hochdruckdüse erfolgenden Druckabfall gast ein Teil des eingelösten Kohlendioxids aus und führt innerhalb des Gewebe des Endlosfilzes zu einer Volumenvergrößerung, die sich insbesondere positiv auf die Wiederherstellung der Saugfähigkeit des Filzes auswirkt.

Die Hochdruckdüse kann im Übrigen schwenkbar gelagert und/oder auf einer quer zur Laufrichtung des Endlosfilzes verlaufenden Traversiervorrichtung angeordnet sein und mittels einer Steuerung bewegt werden, auch können mehrere Hochdruckdüsen zum Einsatz kommen, die an die Wasserzuleitung angeschlossen sind. Weiterhin ist es vorstellbar, die Hochdruckdüse mit mehreren Düsenköpfen auszurüsten, die sich quer zum Endlosfilz erstrecken und somit die gesamte Breite des Endlosfilzes gleichmäßig mit Reinigungswasser beaufschlagen. Zweckmäßigerweise ist zudem eine Absaugeinrichtung vorgesehen, mittels der das ausgasende und aus dem Endlosfilz austretende gasförmige Kohlendioxid zumindest weitgehend aufgefangen werden kann. Das aufgefangene Kohlendioxid kann beispielsweise in verschiedenen Prozessen, insbesondere in verschiedenen Teilprozessen der der Papierproduktion, vorteilhaft eingesetzt werden.

Eine besonders vorteilhafte Ausgestaltung der Erfindung sieht vor, dass die Zuleitung für Kohlendiodid mit einem Rückschlagventil ausgerüstet ist. Damit wird verhindert, dass während einer geregelten Zuführung des Kohlendioxids in das Reinigungswasser Wasser in die Kohlendioxidzuleitung einströmen kann. Ein zu diesem Zweck geeignetes Rückschlagventil wird beispielsweise in der EP 1 867 902 B1 oder der EP 2 179 782 B1 beschrieben. Um eine Einspeisung des üblicherweise bei einem Druck zwischen 15 bar und 22 bar gelagerten Kohlendioxids auch bei höheren Drücken in der Wasserzuleitung von beispielsweise 25 bar bis 30 bar oder mehr zu ermöglichen, ist die Zuleitung für Kohlendioxid zweckmäßigerweise mit einem Kompressor ausgerüstet. Alternativ oder ergänzend zu einem Kompressor ist in einer vorteilhaften Ausgestaltung der Erfindung an der Mündung der Zuleitung für Kohlendioxid in die Wasserzuleitung eine Venturidüse vorgesehen, mittels der das Kohlendioxid aufgrund des durch die Wasserzuleitung strömenden Wassers in die Wasserzuleitung eingesaugt wird. Die Wasserzuleitung ist mit einer bevorzugt im Bereich der Hochdruckdüse angeordneten Messsonde, und die Zuleitung für Kohlendioxid mit einem Regelventil ausgerüstet, wobei Messsonde und Regelventil mit einer Steuereinheit in Datenverbindung stehen. Mit dieser Anordnung kann der Kohlendioxideintrag von einem im Reinigungswasser gemessenen Parameter, beispielsweise dem pH-Wert, geregelt werden.

Anhand der Zeichnung soll ein Ausführungsbeispiel der Erfindung näher erläutert werden.

Die einzige Zeichnung (Fig .1) zeigt schematisch den Ausschnitt einer Pressenpartie einer Papiermaschine mit einer erfindungsgemäßen Einrichtung zur Reinigung eines zur Pressung eingesetzten Endlosfilzes.

Bei der dargestellten Pressenpartie 1 einer Papiermaschine steht ein rundum laufender Endlosfilz (Pressfilz) 2 an zwei Presswalzen 3, 4 in Kontakt mit einer Papierbahn 5. Über mehrere Umlenkrollen 6 wird der Endlosfilz 2 - in Richtung des Pfeils 7 - an den Anfang der Pressenpartie, d.h. zu den Presswalzen 3, 4, zurückgeführt. Dabei durchläuft der Endlosfilz 2 nacheinander eine Reinigungseinrichtung 8 und eine Trocknungseinrichtung 9.

Die Reinigungseinrichtung 8 umfasst eine an eine Wasserzuleitung 11 angeschlossene Hochdruckdüse 12. Durch die Wasserzuleitung 11 wird Frischwasser oder gereinigtes Prozesswasser unter einem hohen Druck herangeführt und an der Hochdruckdüse 12 in Richtung auf den Endlosfilz 2 ausgestoßen. Die Hochdruckdüse 12 umfasst beispielsweise einen einzelnen Düsenkopf oder eine Mehrzahl von Düsenköpfen, der bzw. die beispielsweise verschwenkbar montiert sind und auf diese Weise die gesamte Breite des Endlosfilzes 2 mit Hochdruckwasser beaufschlagen. Es ist auch möglich, eine oder mehrere Hochdruckdüsen 12 auf einer - hier nicht gezeigten - sich quer über den Endlosfilz 2 erstreckenden Traverse fest oder verschiebbar anzuordnen um auf diese Weise eine gleichmäßige Beaufschlagung des Endlosfilzes 2 mit Hochdruckwasser zu erzielen, oder mehrere Hochdruckdüsen 12 - in Umlaufrichtung des Filzes gesehen - nacheinander anzuordnen.

Die Trocknungseinrichtung 9 umfasst insbesondere eine Vakuum-Trocknungseinheit, beispielsweise einen oder mehrere Rohrsauger.

Stromauf zur Hochdruckdüse 12 mündet in die Wasserzuleitung 11 an einer Mündungsstelle 14 eine an einer hier nicht gezeigten Quelle für flüssiges Kohlendioxid angeschlossene Druckleitung 15 ein. Als Quelle für das Kohlendioxid kommt beispielsweise ein Gasflaschenbündel oder ein Standtank in Betracht, in dem das Kohlendioxid bei einem Druck von üblicherweise 15 bar bis 22 bar gelagert wird. Bei höheren Betriebsdrücken des Reinigungswassers ist daher ein Kompressor 13 vorhanden, mittels dessen der Druck des Kohlendioxids in der Druckleitung 15 dem höheren Betriebsdruck des Reinigungswassers in der Wasserzuleitung 11 angepasst wird. Anstelle eines Kompressors 13 kann zu diesem Zweck auch eine an der Mündungsstelle 14 angeordnete Venturidüse (hier nicht gezeigt) zum Einsatz kommen, mittels der das Kohlendioxid aus der Druckleitung 15 in die Wasserzuleitung 11 eingesaugt wird. Im Bereich der Mündungsstelle 14 ist in der Druckleitung 15 ein Rückschlagventil 16 vorgesehen, welches das Eindringen von Wasser aus der Wasserzuleitung 11 in die Druckleitung 15 verhindern soll. Weiterhin ist in der Druckleitung 15 ein ansteuerbares Regelventil 17 angeordnet. Das Regelventil 17, sowie eine im Bereich der Hochdruckdüse 12 angeordnete Messsonde 18, stehen mit einer Steuereinheit 19 in Datenverbindung.

Im Betrieb der Pressenpartie 1 laufen Papierbahn 5 und Endlosfilz 2 gleichsinnig durch die Presswalzen 3, 4. Dabei wird die Papierbahn 5 von den Presswalzen 3, 4, eng an den Endlosfilz 2 gepresst, wobei der Endlosfilz 2 Wasser aus der Papierbahn 5 aufnimmt. Der beladene Endlosfilz 2 wird anschließend zur Herstellung einer saugfähigen Gewebestruktur an der Hochdruckdüse 12 mit Wasser (nachfolgend als "Hochdruckwasser" bezeichnet) behandelt, das mit einem Druck von beispielsweise zwischen 15 bar und 30 bar auf den Endlosfilz aufgetragen wird und dabei teilweise in die Gewebestruktur des Endlosfilzes 2 eindringt. Im Anschluss daran wird in der Trocknungseinrichtung 9 ein wesentlicher Teil des vom Endlosfilz 2 aufgenommenen Wassers durch Absaugung entfernt und über eine Ableitung 21 abgeführt. Schließlich wird der Endlosfilz 2 über Umlenkrollen 6 zu den Presswalzen 3, 4 zurückgeführt.

Während des Betriebs kommt es zur Kontamination des Endlosfilzes 2 mit organischen und anorganischen Verunreinigungen, die sich im Gewebe des Endlosfilzes 2 absetzen. Zugleich verdichtet sich im Laufe der Zeit das Gewebe des Endlosfilzes 2 mit der Folge, dass die Wasseraufnahmefähigkeit des Endlosfilzes 2 sinkt.

Um beidem entgegenzuwirken, wird das Hochdruckwasser in der Wasserzuleitung 11 mit flüssigem Kohlendioxid aus der Druckleitung 15 versetzt. Das flüssige Kohlendioxid vermischt sich stromab zur Mündungsstelle 14 innig mit dem Hochdruckwasser und geht zumindest teilweise in Lösung. Das Hochdruckwasser wird dadurch angesäuert; pH-Wert und Langelier-Index gehen zurück. Das mit Kohlendioxid versetzte Hochdruckwasser wird an der Hochdruckdüse 12 auf die Oberfläche auf- sowie in das Gewebe des Endlosfilzes 2 eingetragen. Der beim Austritt aus der Hochdruckdüse 12 erfolgende Druckabfall auf Umgebungsdruck führt zu einer teilweisen Ausgasung des im Hochdruckwasser gelösten Kohlendioxids. Dadurch kommt es zu einer Volumenvergrößerung im Filzgewebe, die die Wasseraufnahmefähigkeit begünstigt.

Über die Steuerung 19 und das Regelventil 17 wird die Zuführung des Kohlendioxids in Abhängigkeit von einem an der Messsonde 18 erfassten physikalischen oder chemischen Parameter des Hochdruckwassers, beispielsweise dem pH-Wert, geregelt. Beispielsweise wird der Kohlendioxid-Eintrag so gewählt, dass der Langelier-Index negativ wird ("CO₂-Überdosierung"), oder es wird versucht, möglichst konstant einen pH-Wert im sauren Bereich von beispielsweise zwischen pH=5 und pH=6,5 im Reinigungswasser im Bereich der Hochdruckdüse 12 zu erzielen. Dadurch wird die Bildung von Kalkablagerungen vermieden, und bereits vorhandene Kalkablagerungen lösen sich auf. Weiterhin ist vorstellbar, dass eine Zuführung von Kohlendioxid über die Druckleitung 15 nur in vorgegebenen Zeitabständen erfolgt. Das Rückschlagventil 16 verhindert dabei, dass während einer Phase, in der kein Kohlendioxid über die Druckleitung 15 zugeführt wird, Hochdruckwasser aus der Wasserzuleitung 11 in die Druckleitung 15 eindringt. Mit Hilfe des Kompressors 13 wird der Druck des zugeführten Kohlendioxids gegebenenfalls an den Druck des Hochdruckwassers in der Wasserzuleitung 11 angepasst.

Im Rahmen der Erfindung können im Übrigen dem Hochdruckwasser zeitgleich oder zeitversetzt zur Zuführung des Kohlendioxids weitere Reinigungschemikalien zugesetzt werden, insbesondere laugenhaltige Reinigungsmittel zur Bekämpfung organischer Ablagerungen im Gewebe des Endlosfilzes 2.

Durch den Einsatz der Erfindung wird die Wasseraufnahmefähigkeit des Endlosfilzes 2 verbessert, wodurch der Energiebedarf einer an sich an die Pressenpartie 1 anschließenden Trockenpartie (hier nicht gezeigt), in der der Wassergehalt der Papierbahn 5 mittels beheizter Walzen weiter reduziert wird, deutlich gesenkt wird. Weiterhin erübrigt sich die im Stande der Technik zur Bekämpfung anorganischer Ablagerungen übliche Einleitung mineralischer Säuren in das Hochdruckwasser. Die Zuführung des Kohlendioxids verbessert Regeneration und Lebensdauer des Filzgewebes, wodurch Stillstände aufgrund von Arbeiten zum Austausch des Endlosfilzes verringert oder gar ganz vermieden werden.

### Bezugszeichenliste

- 1: Pressenpartie
- 2: Endlosfilz
- 3: Presswalze
- 4: Presswalze
- 5: Papierbahn
- 6: Umlenkrolle
- 7: Pfeil
- 8: Reinigungseinrichtung
- 9: Trocknungseinrichtung
- 10: -
- 11: Wasserzuleitung
- 12: Hochdruckdüse
- 13: Kompressor
- 14: Mündungsstelle
- 15: Druckleitung
- 16: Rückschlagventil
- 17: Regelventil
- 18: Messsonde
- 19: Steuereinheit
- 20: -
- 21: Ableitung

## Patentansprüche

1. Verfahren zum Behandeln eines zum Entwässern einer Papierbahn eingesetzten Endlosfilzes in einem Prozess zur Produktion von Papier, bei dem der Endlosfilz (2) während eines Umlaufs mittels mindestens einer Presswalze (3, 4) mit der Papierbahn (5) in Kontakt gebracht wird, dabei Wasser aufnimmt, und anschließend mit über eine Hochdruckdüse (12) zugeführtem Reinigungswasser zur Wiederherstellung einer saugfähigen Filzstruktur behandelt, in einer Trocknungseinrichtung (9) getrocknet und zu der Presswalze (3, 4) rückgeführt wird, wobei das zur Wiederherstellung einer saugfähigen Struktur des Endlosfilzes (2) eingesetzte Reinigungswasser stromauf zur Hochdruckdüse (12) mit Kohlendioxid versetzt wird, wobei das Reinigungswasser bei der Zuführung des Kohlendioxids einen Druck von mindestens 5,18 bar aufweist und das Kohlendioxid im flüssigen Zustand in das Reinigungswasser eingespeist wird, und wobei sich zumindest ein Teil des Kohlendioxids im Reinigungswasser löst und zumindest teilweise mit dem Reinigungswasser in den Filz eindringt.

2. Verfahren nach Anspruch 1, **dadurch gekennzeichnet, dass** das Reinigungswasser unter einem Druck zwischen 5,18 bar und 50 bar, bevorzugt zwischen 15 bar und 50 bar auf den Endlosfilz (2) aufgetragen wird.

3. Verfahren nach Anspruch 1 oder 2, **dadurch gekennzeichnet, dass** die Zuführung des Kohlendioxids in das Reinigungswasser nach einem vorgegebenen Programm in Abhängigkeit von einem kontinuierlich oder in vorgegebenen Zeitabständen ermittelten Wert eines physikalischen oder chemischen Parameters, wie beispielsweise pH-Wert oder Langelier-Index des Reinigungswassers, geregelt wird.

4. Maschine zur Produktion von Papier, mit einem Endlosfilz (2) zum Entwässern einer Papierbahn, der über mindestens eine Presswalze (3, 4) zum Kontaktieren mit der zur entwässernden Papierbahn (5) sowie über mindestens eine Umlenkrolle (6) verspannt ist, und mit einer Vorrichtung (1) zum Behandeln des Endlosfilzes (2), die eine an eine Wasserzuleitung (11) angeschlossenen Hochdruckdüse (12) zum Beaufschlagen des Endlosfilzes (2) mit Reinigungswasser und eine Trocknungseinrichtung (9) zur Trocknung des Endlosfilzes (2) aufweist, wobei in die Wasserzuleitung (11) stromauf zur Hochdruckdüse (12) eine mit einer Quelle für flüssiges Kohlendioxid strömungsverbundene Zuleitung (15) für Kohlendioxid einmündet, wobei das Reinigungswasser bei der Zuführung des Kohlendioxids einen Druck von mindestens 5,18 bar aufweist und das Kohlendioxid im flüssigen Zustand in das Reinigungswasser eingespeist wird, und wobei die Wasserzuleitung (11) mit einer Messsonde (18) und die Zuleitung (15) für Kohlendioxid mit einem Regelventil (17) ausgerüstet ist, wobei die Messsonde (18) und das Regelventil (17) mit einer Steuereinheit (19), zwecks Regelung des Kohlendioxideintrags in das Reinigungswasser, in Datenverbindung stehen.

5. Maschine nach Anspruch 4, **dadurch gekennzeichnet, dass** die Zuleitung (15) für Kohlendiodid mit einem Rückschlagventil (16) ausgerüstet ist.

6. Maschine nach Anspruch 4 oder 5, **dadurch gekennzeichnet, dass** die Zuleitung (15) für Kohlendioxid zwecks Druckangleichung mit einem Kompressor ausgerüstet ist.

7. Maschine nach einem der Ansprüche 4 bis 6, **dadurch gekennzeichnet**, **dadurch gekennzeichnet, dass** die Zuleitung (15) für Kohlendioxid an einer Venturi-Düse in die Wasserzuleitung (11) einmündet.

## Claims

1. Method for treating an endless felt that in a process for the production of paper is used for dewatering a paper web, in which method the endless felt (2) during one revolution by means of at least one press roller (3, 4) is brought into contact with the paper web (5), herein absorbs water, and subsequently, treated by way of cleaning water for re-establishing an absorbent felt structure that is supplied by way of a high-pressure nozzle (12), is dried in a drying installation (9) and returned to the press roller (3, 4), wherein the cleaning water that is used for re-establishing an absorbent structure of the endless felt (2) upstream of the high-pressure nozzle (12) is carbonated with carbon dioxide, wherein the cleaning water in the supply of the carbon dioxide has a pressure of at least 5.18 bar, the carbon dioxide being fed into the cleaning water in the liquid state, and wherein at least part of the carbon dioxide dissolves in the cleaning water and conjointly with the cleaning water at least partially penetrates the felt.

2. Method according to Claim 1, **characterized in that** the cleaning water is applied to the endless felt (2) at a pressure between 5.18 bar and 50 bar, preferably between 15 bar and 50 bar.

3. Method according to either of Claims 1 and 2, **characterized in that** the supply of the carbon dioxide into the cleaning water is regulated according to a predefined program, depending on a value of a physical or chemical parameter such as, for example, a pH value or the Langelier index of the cleaning water, determined in a continuous manner or at predefined temporal intervals.

4. Machine for the production of paper, having an endless felt (2) for dewatering a paper web, said endless felt (2) being tensioned by way of at least one pressure roller (3, 4) for contacting the paper web (5) to be dewatered, and by way of at least one deflection roller (6), and having a device (1) for treating the endless felt (2), said device (1) having a high-pressure nozzle (12), connected to a water supply line (11), for impinging the endless felt (2) with cleaning water, and a drying installation (9) for drying the endless felt (2), wherein a supply line (15) for carbon dioxide that in fluidic terms is connected to a source for liquid carbon dioxide opens into the water supply line (11) upstream of the high-pressure nozzle (12), wherein the cleaning water in the supply of the carbon dioxide has a pressure of at least 5.18 bar, the carbon dioxide being fed into the cleaning water in the liquid state, and wherein the water supply line (11) is equipped with a measuring probe (18), and the supply line (15) for the carbon dioxide is equipped with a regulating valve (17), wherein the measuring probe (18) and the regulating valve (17) for regulating the input of carbon dioxide into the cleaning water in terms of data are connected to a control unit (19).

5. Machine according to Claim 4, **characterized in that** the supply line (15) for the carbon dioxide is equipped with a check valve (16).

6. Machine according to either of Claims 4 and 5, **characterized in that** the supply line (15) for the carbon dioxide for the purpose of pressure matching is equipped with a compressor.

7. Machine according to one of Claims 4 to 6, **characterized in that** the supply line (15) for the carbon dioxide opens into the water supply line (11) at a Venturi nozzle.

## Revendications

1. Procédé pour le traitement d'un feutre continu agencé pour le drainage d'une bande de papier dans un processus de production de papier, dans lequel le feutre continu (2) est mis en contact avec la bande de papier (5) au moyen d'au moins un rouleau presseur (3, 4) au cours d'une circulation, drainant ainsi de l'eau, et est ensuite traité avec de l'eau de nettoyage projetée par une buse à haute pression (12) afin de restaurer une structure de feutre absorbant, séché dans un dispositif de séchage (9) et ramené au rouleau presseur (3, 4), dans lequel l'eau de nettoyage agencée pour restaurer une structure absorbante du feutre continu (2) est chargée en dioxyde de carbone en amont de la buse à haute pression (12), dans lequel l'eau de nettoyage comporte lors de l'apport du dioxyde de carbone une pression d'au moins 5,18 bar et le dioxyde de carbone est injecté à l'état liquide dans l'eau, et dans lequel un minimum d'une partie du dioxyde de carbone se dissout dans l'eau de nettoyage et pénètre au moins partiellement dans le feutre avec l'eau de nettoyage.

2. Procédé selon la revendication 1, **caractérisé en ce que** l'eau de nettoyage est projetée sur le feutre continu (2) sous une pression comprise entre 5,18 bar et 50 bar, de préférence entre 15 bar et 50 bar.

3. Procédé selon la revendication 1 ou 2, **caractérisé en ce que** l'apport du dioxyde de carbone dans l'eau de nettoyage est régulé selon un programme prédéfini en fonction d'une valeur d'un paramètre physique ou chimique déterminée en continu ou à des intervalles de temps prédéfinis, comme par exemple la valeur du pH ou l'indice de saturation de Langelier de l'eau de nettoyage.

4. Machine de production du papier, dotée d'un feutre continu (2) pour le drainage d'une bande de papier, lequel est étendu sur au moins un rouleau presseur (3, 4) pour le contact avec la bande de papier (5) à drainer ainsi que sur au moins une poulie de guidage (6), et dotée d'un dispositif (1) pour le traitement du feutre continu (2), lequel comporte une buse à haute pression (12) raccordée à une conduite d'arrivée d'eau (11) pour appliquer de l'eau de nettoyage au feutre continu (2) et un dispositif de séchage (9) pour le séchage du feutre continu (2), dans laquelle une conduite d'arrivée (15) pour le dioxyde de carbone, raccordée à une source de dioxyde de carbone liquide, débouche dans la conduite d'arrivée d'eau (11) en amont de la buse à haute pression (12), dans laquelle l'eau de nettoyage comporte lors de l'apport du dioxyde de carbone une pression d'au moins 5,18 bar et le dioxyde de carbone est injecté à l'état liquide dans l'eau, et dans laquelle la conduite d'arrivée d'eau (11) est équipée d'une sonde de mesure (18) et la conduite d'arrivée (15) pour le dioxyde de carbone est équipée d'une valve de régulation (17), dans laquelle la sonde de mesure (18) et la valve de régulation (17) sont connectées à une unité de commande (19), en vue de la régulation de l'apport de dioxyde de carbone dans l'eau de nettoyage.

5. Machine selon la revendication 4, **caractérisée en ce que** la conduite d'arrivée (15) pour le dioxyde de carbone est équipée d'un clapet antiretour (16).

6. Machine selon la revendication 4 ou 5, **caractérisée en ce que** la conduite d'arrivée (15) pour le dioxyde de carbone est équipée d'un compresseur en vue d'ajuster la pression.

7. Machine selon l'une des revendications 4 à 6 ci-dessus, **caractérisée en ce que** la conduite d'arrivée (15) pour le dioxyde de carbone débouche sur la conduite d'arrivée d'eau (11) à une buse à effet Venturi.
